# DEMANDE DE BREVET EUROPEEN

(11) **EP 2 175 528 A1**
(43) Date de publication de la demande: **14.04.2010**
(21) Numéro de dépôt: 09172543.2
(22) Date de dépôt: 08.10.2009
(51) Int. Cl.: H01R 13/625, H01R 13/506, H01R 13/42

(54) **Elément de connecteur coaxial à prehension facilitée**

(30) Priorité: 13.10.2008 FR 0856897
(71) Demandeur: RADIALL, 93116 Rosny-Sous-Bois (FR)
(72) Inventeur: Bourgeas, Fabien, 38500, SAINT NICOLAS DE MACHERIN (FR)
(74) Mandataire: Leszczynski, André

(57) **Abrégé**

La présente invention concerne un élément (1) de connecteur coaxial comportant :
- un corps (4),
- au moins un contact central (5) monté dans le corps (4) avec interposition d'un isolant,
- un manchon flexible (2) recevant un câble coaxial et définissant une partie de préhension pour un utilisateur et,
- un bouchon creux (3) comportant une rainure hélicoïdale pour une liaison avec un élément de connecteur complémentaire,

caractérisé par le fait que le bouchon(3) et le manchon (2) forment un seul ensemble solidaire.

## Description

La présente invention a pour objet un élément de connecteur coaxial. L'invention s'applique plus particulièrement aux éléments de connecteurs coaxiaux pour la télévision numérique haute résolution de type BNC, de tels éléments de connecteurs étant par exemple utilisés pour réaliser des cordons coaxiaux reliant différents modules radiofréquences fixés dans une baie. L'invention n'est toutefois pas limitée à ce type de connecteur particulier.

La surface de préhension des éléments de connecteur connus pour ce type d'application n'est définie que par le bouchon. Il en résulte une surface de préhension d'étendue relativement restreinte, ce qui rend délicate toute manipulation dans un environnement dense ou en aveugle d'un cordon coaxial comportant un tel élément de connecteur, un tel environnement étant par exemple une baie pour la télévision numérique haute résolution.

Il est connu, par exemple par US 312 814, d'améliorer la préhension d'un élément de connecteur en augmentant la longueur du bouchon, ce qui peut entraîner l'allongement des pièces internes de l'élément de connecteur, comme le corps de l'élément de connecteur ou le contact central, et/ou le développement d'un outillage spécifique permettant le sertissage du câble.

On connaît encore par la demande US 2002/0039853 un élément de connecteur comportant un manchon et un bouchon, le manchon étant solidarisé en rotation avec le bouchon, grâce à l'emploi d'une pièce additionnelle intermédiaire, afin de permettre d'utiliser le manchon comme partie de préhension. Cette solution présente l'inconvénient de nécessiter le recours à une pièce supplémentaire pour relier le manchon au bouchon et l'utilisation d'un procédé de bi-injection pour réaliser le manchon afin d'obtenir un manchon qui soit suffisamment rigide mécaniquement pour pouvoir être saisi par un utilisateur et suffisamment flexible pour permettre le passage d'un câble à travers une ouverture ménagée dans le manchon.

Le brevet US 4 746 305 divulgue un connecteur coaxial comportant un bouchon en deux parties et dépourvu de manchon flexible permettant d'accompagner des déplacements d'un câble coaxial auquel le connecteur est relié.

Le brevet US 6 808 407 divulgue également un connecteur coaxial comportant un bouchon en deux parties et dépourvu de manchon flexible.

Il existe un besoin pour faciliter la préhension dans un environnement dense ou en aveugle par un utilisateur d'un cordon coaxial comportant un élément de connecteur coaxial d'une façon simple et peu coûteuse.

L'invention vise à répondre à ce besoin et y parvient grâce à un élément de connecteur coaxial comportant :
- un corps,
- au moins un contact central monté dans le corps avec interposition d'un isolant,
- un manchon flexible recevant un câble coaxial, le manchon définissant une partie de préhension pour un utilisateur et,
- un bouchon creux comportant une rainure hélicoïdale pour une liaison avec un élément de connecteur complémentaire,
caractérisé par le fait que le bouchon et le manchon forment un seul ensemble solidaire.

L'invention permet, en solidarisant le bouchon et le manchon, d'utiliser le manchon comme partie de préhension.

Contrairement aux solutions connues, l'invention permet d'obtenir une partie de préhension plus ou moins longue suivant l'application choisie sans avoir à modifier la longueur du corps et des pièces internes de l'élément de connecteur, notamment du contact central et de l'isolant du connecteur.

Le manchon est avantageusement configuré pour protéger le câble coaxial et pour accompagner les mouvements de ce dernier.

Le manchon est par exemple en contact direct du câble coaxial. Le manchon peut être configuré pour permettre des mouvements au câble coaxial, par exemple des mouvements de torsion de ce dernier, lorsque qu'il est reçu dans le manchon.

Selon un premier mode de réalisation de l'invention, le bouchon et le manchon sont des pièces distinctes et comportent des reliefs coopérants pour permettre une fixation permanente du bouchon et du manchon.

Selon ce premier mode de réalisation, le bouchon et le manchon sont fixés de façon permanente, ce qui signifie que les deux pièces ainsi assemblées sont indémontables par un utilisateur.

Le bouchon comprend une partie arrière comportant avantageusement sur sa surface extérieure au moins une clavette, le manchon comprend une partie avant comportant avantageusement au moins un décrochement ménagé dans sa surface intérieure et la clavette est avantageusement agencée pour s'introduire dans le décrochement lors de la fixation du bouchon et du manchon, ce qui permet d'immobiliser en rotation le manchon et le bouchon.

La partie arrière du bouchon comporte avantageusement sur sa surface extérieure au moins une bague s'étendant sur une partie au moins du pourtour de cette partie arrière, la partie avant du manchon comporte avantageusement une gorge aménagée sur au moins une partie du pourtour de sa surface intérieure et la bague est avantageusement agencée pour s'introduire dans la gorge lors de la fixation du bouchon et du manchon, ce qui permet d'immobiliser en translation le manchon et le bouchon.

Grâce à l'invention, le bouchon et le manchon sont rendus solidaires l'un de l'autre, sans l'intermédiaire de pièce additionnelle.

Le bouchon est avantageusement réalisé en matière plastique, par exemple par injection, ce qui permet d'offrir des propriétés d'isolant électrique permettant une utilisation en toute sécurité de l'élément de connecteur par un utilisateur lors d'opérations de connexion d'un cordon coaxial à la baie, En outre, l'utilisation de matière plastique représente un gain de poids qui peut constituer également un avantage économique.

Ladite matière plastique est avantageusement transparente, ce qui permet de rendre visible à l'utilisateur le corps de l'élément de connecteur.

Le manchon est avantageusement réalisé en matière plastique, ladite matière plastique comportant par exemple un colorant, ce qui peut permettre d'ajouter une fonctionnalité de type codage au manchon et de rendre ce dernier plus facilement repérable par un utilisateur.

Selon un deuxième mode de réalisation de l'invention, le bouchon et le manchon sont réalisés d'une seule pièce, par exemple par bi-injection ou surmoulage.

Le bouchon et le manchon sont par exemple réalisés en matière plastique.

Selon le deuxième mode de réalisation, l'invention permet de réduire encore le nombre de pièces, une seule pièce jouant à la fois le rôle de bouchon et de manchon, ce qui simplifie l'assemblage de l'élément de connecteur et assure à l'utilisateur une protection électrique durant la manipulation de l'élément de connecteur.

La matière plastique du bouchon et/ou celle du manchon comportent avantageusement des adjuvants phosphorescents, ce qui peut permettre de conférer à l'élément de connecteur une meilleure visibilité dans un milieu dense et/ou sombre.

Le bouchon comporte avantageusement au moins une patte élastique faisant saillie vers l'intérieur, le corps comporte avantageusement sur sa surface extérieure au moins une rainure et la patte élastique est avantageusement agencée pour s'introduire dans la rainure lors du montage du bouchon sur le corps.

En variante, le bouchon comporte au moins une cavité et l'élément de connecteur comporte au moins un jonc comportant au moins une oreille, ladite oreille étant configurée pour coopérer avec ladite cavité de façon à assurer un arrêt en translation bilatéral entre le corps et le bouchon et à empêcher toute rotation entre ces deux pièces.

Le corps peut comporter sur sa surface extérieure une gorge s'étendant sur tout ou partie de cette surface et bordée d'un côté par un premier épaulement.

L'élément de connecteur comporte avantageusement une bague élastique pouvant se déplacer hors de la gorge au-delà du premier épaulement et une bague plate fendue librement déplaçable en translation dans la gorge et pouvant venir en butée contre le premier épaulement.

L'arrêt de la bague plate par le premier épaulement du corps permet d'éviter une compression non fonctionnelle de la bague élastique en empêchant la bague plate fendue de se déplacer hors de la gorge, ce qui peut réduire les risques de destruction de la bague élastique.

Lors de la connexion d'un tel élément de connecteur à un élément de connecteur complémentaire, la fonction ressort dudit élément de connecteur est avantageusement assurée par la bague élastique en appui sur la bague plate, elle-même en appui sur le bouchon.

Grâce à l'épaulement, la gorge peut être ajustée à la course correspondant à la rainure hélicoïdale du manchon, permettant d'augmenter la longévité du connecteur. La face avant du bouchon peut être découpée en cuvette, afin de faciliter la connexion par baïonnette.

Le bouchon et/ou le manchon peuvent comporter une protubérance faisant saillie sur leur surface extérieure et présenter un profil ovoïde ou elliptique facilitant le positionnement vis-à-vis de la rainure hélicoïdale du bouchon, facilitant la préhension par un utilisateur et pouvant servir d'indicateur visuel de connexion.

Selon l'invention, l'ensemble constitué par le bouchon et le manchon est par exemple démontable du corps, ce qui permet, le cas échéant, d'effectuer les opérations de maintenance de l'élément de connecteur sans destruction du bouchon et/ou du manchon. En outre, l'invention permet d'améliorer le guidage entre le corps et l'ensemble constitué par le bouchon et le manchon.

L'élément de connecteur est par exemple de type BNC.

L'élément de connecteur est par exemple, mais de façon non limitative, un élément de connecteur 75 Ω.

L'invention a encore pour objet, selon un autre de ses aspects un cordon coaxial comportant :
- un câble coaxial et,
- un élément de connecteur tel que défini ci-dessus monté sur au moins une extrémité du câble.

D'autres avantages et caractéristiques de l'invention apparaîtront à la lecture de la description qui suit d'un exemple de réalisation non limitative en se référant au dessin annexé dans lequel :
- la figure 1 est une vue éclatée d'un élément de connecteur selon l'invention.
- la figure 2 représente un bouchon et un manchon selon un premier mode de réalisation de l'invention avant fixation,
- la figure 3 est une vue un coupe du bouchon, du manchon et du corps selon le premier mode de réalisation de l'invention,
- la figure 4 est une vue en perspective d'une partie d'un cordon coaxial selon le premier mode de réalisation de l'invention,
- la figure 5 est une vue en coupe du bouchon et du manchon selon un deuxième mode de réalisation de l'invention, et
- les figures 6 à 8 représentent respectivement une vue d'ensemble du corps, du bouchon et du manchon selon un troisième mode de réalisation de l'invention, une vue en coupe lorsque le bouchon est monté sur le corps et un détail de l'élément de connecteur de la figure 6.

On a représenté à la figure 1 un exemple d'élément de connecteur désigné globalement par 1 selon le premier mode de réalisation de l'invention.

Cet élément de connecteur 1 présente un axe longitudinal X et comporte un manchon désigné globalement par 2 et un bouchon creux désigné globalement par 3 qui sont représentés sur la figure 1 après fixation de l'un à l'autre, le manchon 2 et le bouchon 3 étant selon ce premier mode de réalisation deux pièces distinctes.

L'élément de connecteur 1 comporte encore un corps désigné globalement par 4, un contact central 5, un isolant non représenté, un joint 6 une bague élastique 7, ainsi qu'un fourreau (ferrule) de sertissage 8 d'un câble coaxial.

Comme on peut le voir sur la figure 3, le corps 4 comporte une partie arrière 9 sur la surface extérieure de laquelle est aménagée une rainure 10 dont le rôle sera décrit par la suite. Dans l'exemple décrit, la rainure 10 est une rainure annulaire.

On a représenté à la figure 2 un exemple de manchon 2 et de bouchon 3 selon l'invention avant fixation de ces derniers.

Comme on peut le voir, le bouchon creux 3 comporte une partie avant 11, dans laquelle une rainure hélicoïdale 12 permettant la fixation du bouchon à un élément de connecteur complémentaire par baïonnette est aménagée. Le bouchon 3 comporte également une partie arrière 13 sur la surface extérieure de laquelle sont aménagés des reliefs 14 et 15. Dans l'exemple décrit, deux clavettes 14 sont réalisées d'une seule pièce avec la surface extérieure de la partie arrière 13 du bouchon 3 et sont diamétralement opposées l'une par rapport à l'autre, mais ces deux clavettes pourraient être disposées différemment sur ladite surface extérieure.

La partie arrière 13 du bouchon 3 comporte encore une bague 15 s'étendant dans l'exemple décrit sur le pourtour de la surface extérieure de cette partie arrière 13 du bouchon 3.

La partie arrière 13 comporte encore, comme représenté à la figure 3 deux pattes élastiques 16 faisant saillie vers l'intérieur et dont le rôle sera décrit par la suite.

Le bouchon 3 est par exemple réalisé par injection de matière plastique transparente, par exemple en polycarbonate.

Le manchon 2 définit un logement permettant de recevoir la partie arrière 13 du bouchon 3 et un câble coaxial 18, comme représenté à la figure 4. Comme on peut le voir sur la figure 2, le manchon comporte une partie avant 19 dont la surface intérieure est pourvue de reliefs 20 et 21.

Dans l'exemple décrit, la surface intérieure de la partie avant 19 du manchon 2 comporte deux décrochements 20 s'étendant longitudinalement et une gorge annulaire 21 s'étendant sur le pourtour de la surface intérieure de la partie avant 19 du manchon.

Le manchon 2 est par exemple réalisé en matière plastique flexible, par exemple en polyuréthane et cette matière plastique peut comporter un additif colorant, pour ajouter au manchon une fonctionnalité de codage, en plus de celles de protection du câble coaxial et d'accompagnement des mouvements de ce dernier.

Le manchon 2 et le bouchon 3 peuvent être tous deux réalisés en matière plastique comportant des adjuvants phosphorescents avantageusement choisis en adéquation avec la matière plastique correspondante.

Comme on peut le voir sur la figure 4, le bouchon 3 peut présenter une surface extérieure dépourvue de relief, de façon à définir une surface lisse.

Le manchon 2 peut être avantageusement agencé de telle sorte que sa surface extérieure définisse une partie de préhension 22, cette partie de préhension 22 étant par exemple obtenue par moletage ou par l'aménagement d'une zone rugueuse.

Selon le premier mode de réalisation de l'invention, lors de l'assemblage de l'élément de connecteur 1, le manchon 2 et le bouchon 3 sont préalablement fixés l'un à l'autre, de façon à être rendu indémontables par la suite par un utilisateur. Comme représenté à la figure 2, la partie arrière 13 du bouchon 3 est introduite à l'intérieur de la partie avant 19 du manchon 2. Chaque clavette 14 est alors reçue dans chaque décrochement 20. En outre, la bague 15 est reçue dans la gorge annulaire 21.

L'ensemble ainsi obtenu est ensuite monté sur le corps 4 et chaque patte élastique 16 vient en appui dans la rainure annulaire 10 pour maintenir ledit ensemble sur le corps 4.

L'invention n'est pas limitée à un nombre particulier de clavettes 14, de bague 15, de décrochements 20, de gorge 21, de pattes élastique 16 et de rainure 10 et à une forme particulière de ces derniers.

On a représenté à la figure 5 le deuxième mode de réalisation de l'invention. Comme on peut le voir, le bouchon 3 peut être réalisé d'une seule pièce avec le manchon 2, par exemple par bi-injection ou surmoulage de matière plastique. La surface intérieure du manchon 2 comporte des pattes élastiques 16 similaires à celles décrites en référence à la figure 3.

L'invention n'est pas limitée aux exemples qui viennent d'être décrits.

Bien que les exemples décrits concernent un élément de connecteur à relier à un élément de connecteur correspondant par une liaison à baïonnette pour réaliser un connecteur de type BNC, l'invention peut s'appliquer à des éléments de connecteurs à d'autres types de liaison.

Bien que dans les exemples décrits, l'élément de connecteur ne comporte qu'un seul contact central, l'invention n'exclut pas la présence de par exemple deux contacts centraux pour l'élément de connecteur.

On a représenté à la figure 6, un troisième exemple de mise en oeuvre de l'invention.

Dans cet exemple, le bouchon 3 et le manchon 2 peuvent être réalisés d'une seule pièce, comme décrit selon le deuxième mode de réalisation de l'invention, ou être réalisés en deux pièces distinctes fixées l'une à l'autre, comme décrit selon le premier mode de réalisation de l'invention.

Comme représenté, le bouchon 3 et le manchon 2 comportent dans l'exemple décrit une protubérance 40 s'étendant selon l'axe longitudinal X. Cette protubérance 40 peut s'étendre sur toute la longueur du manchon et/ou du bouchon ou sur une partie seulement de ces dernières. La protubérance 40 s'étend dans l'exemple décrit de façon continue mais pourrait, en variante, s'étendre de façon discontinue.

Comme représenté sur la figure 6, la protubérance 40 peut, au moins vers l'extrémité avant 41 du manchon 2, être creuse, de façon à définir une cavité 42 dont le rôle sera décrit par la suite. Dans l'exemple décrit, le bouchon 3 et le manchon 2 comportent deux protubérances 40 diamétralement opposées définissant chacune une cavité 42.

Toujours dans l'exemple illustré, le bouchon 3 et le manchon 2 présentent un profil ovoïde ou elliptique.

On va maintenant décrire le corps 4 en référence à la figure 8.

Comme on peut le voir, ce dernier comporte une portion médiane 45 à l'intérieur de laquelle est définie une gorge principale 43 qui s'étend dans l'exemple décrit sur tout le pourtour de l'axe longitudinal (X) du corps. Une gorge secondaire 44 est ménagée dans cette gorge principale 43, à l'arrière de celle-ci.

Comme représenté sur la figure 8, la gorge principale 43 est bordée vers l'avant par une collerette 51 et vers l'arrière par un deuxième épaulement 47. La gorge secondaire 44 est bordée vers l'avant du corps 4 par un premier épaulement 46 ménagé dans le fond de la gorge principale 43 et, vers l'arrière du corps 4, par un deuxième épaulement 47. Une bague élastique 48 est reçue dans la partie médiane 45, cette bague 48 venant en butée arrière contre une bague plate fendue 50 montée en force dans la gorge secondaire 44 et venant s'arrêter en translation vers l'avant contre le premier épaulement 46. La bague élastique 48 peut se déplacer dans la partie médiane 45 au-delà de la gorge secondaire 44 vers l'avant, venant par exemple en butée contre la collerette 51.

La bague plate 50 constitue un arrêt en translation arrière de la bague élastique 48, empêchant une fois l'assemblage réalisé la bague élastique 48 de sortir de la gorge principale 43.

Comme représenté sur les figures 6 et 8, l'élément de connecteur 1 peut encore comporter dans l'exemple illustré, un jonc 52 comportant deux oreilles 53. Chaque oreille 53 est, dans l'exemple décrit, configurée pour venir se loger à l'intérieur des cavités 42, de façon à ce que le jonc 52 soit immobilisé en rotation par rapport au bouchon 3. Lors du montage de l'ensemble formé par le manchon 2 et le bouchon 3 sur le corps 4, ledit ensemble est ramené vers le corps 4 en glissant ledit ensemble le long du câble coaxial jusqu'à ce que le jonc 52 viennent s'encliqueter dans la gorge 42 entre le deuxième épaulement 47 et la bague plate fendue 50, comme représenté à la figure 7.

L'invention permet d'offrir une solution plus économique aux solutions connues pour améliorer la préhension d'un cordon coaxial en simplifiant le montage en usine de l'élément de connecteur, en ayant recours à moins de pièces détachées pour réaliser l'élément de connecteur et en présentant une solution allégée en poids.

L'invention permet en outre l'utilisation du même bouchon et/ou du même manchon pour différents diamètres de câbles coaxiaux.

## Revendications

1. Elément (1) de connecteur coaxial comportant :
- un corps (4),
- au moins un contact central (5) monté dans le corps (4) avec interposition d'un isolant,
- un manchon flexible (2) recevant un câble coaxial et définissant une partie de préhension (22) pour un utilisateur et,
- un bouchon creux (3) comportant une rainure hélicoïdale (12) pour une liaison avec un élément de connecteur complémentaire,
**caractérisé par le fait que** le bouchon(3) et le manchon (2) forment un seul ensemble solidaire.

2. Elément de connecteur selon la revendication 1 **caractérisé par le fait que** le bouchon (3) et le manchon (2) sont des pièces distinctes et comportent des reliefs (14, 15, 20, 21) coopérants pour permettre une fixation permanente du bouchon (3) et du manchon (2).

3. Elément de connecteur selon la revendication 2, **caractérisé par le fait que** le bouchon (3) comprend une partie arrière (13) comportant sur sa surface extérieure au moins une clavette (14), que le manchon comprend une partie avant (19) comportant au moins un décrochement (20) aménagé dans sa surface intérieure, et que la clavette (14) est agencée pour s'introduire dans le décrochement (20) lors de la fixation du bouchon (3) et du manchon (2).

4. Elément de connecteur selon la revendication 3, **caractérisé par le fait que** la partie arrière (13) du bouchon (3) comporte sur sa surface extérieure au moins une bague (15) s'étendant sur une partie au moins du pourtour de la partie arrière (13), que la partie avant (19) du manchon (2) comporte une gorge (21) ménagée sur au moins une partie du pourtour de sa surface intérieure, et que la bague (15) est agencée pour s'introduire dans la gorge (21) lors de la fixation du bouchon (3) sur le manchon (2).

5. Elément de connecteur selon l'une quelconque des revendications 1 à 4, **caractérisé par le fait que** le bouchon (3) est réalisé en matière plastique.

6. Elément de connecteur selon la revendication 5, **caractérisé par le fait que** ladite matière plastique est transparente.

7. Elément de connecteur selon l'une quelconque des revendications 1 à 6, **caractérisé par le fait que** le manchon (2) est réalisé en matière plastique.

8. Elément de connecteur selon la revendication 7, **caractérisé par le fait que** ladite matière plastique comporte un additif colorant.

9. Elément de connecteur selon la revendication 1, **caractérisé par le fait que** le bouchon (3) et le manchon (2) sont réalisés d'une seule pièce.

10. Elément de connecteur selon la revendication 9, **caractérisé par le fait que** le bouchon (3) et le manchon (2) sont réalisés en matière plastique.

11. Elément de connecteur selon l'une quelconque des revendications 5 à 8 ou selon la revendication 10, **caractérisé par le fait que** la matière plastique du bouchon (3) et/ou celle du manchon (2) comportent des adjuvants phosphorescents.

12. Elément de connecteur selon l'une quelconque des revendications 1 à 11, **caractérisé par le fait que** le bouchon (3) comporte au moins une cavité (42) et **par le fait que** l'élément de connecteur comporte au moins un jonc (52) comportant au moins une oreille (53), ladite oreille (53) étant configurée pour coopérer avec ladite cavité (42), de façon à maintenir le corps (4) et le bouchon (3).

13. Elément de connecteur selon la revendication 12, **caractérisé par le fait que** le corps (4) comporte sur sa surface extérieure une gorge (42) s'étendant sur tout ou partie de ladite surface extérieure et bordée d'un côté par un premier épaulement (46), et **par le fait que** l'élément de connecteur comporte une bague élastique (48) pouvant se déplacer hors de la gorge (42) au-delà du premier épaulement (46) et une bague plate fendue (50) librement déplaçable en translation dans la gorge (42) et pouvant venir en butée contre le premier épaulement (46).

14. Elément de connecteur selon la revendication 12 ou 13, **caractérisé par le fait que** la face avant du bouchon (3) est découpée en cuvette.

15. Elément de connecteurs selon l'une quelconque des revendications 12 à 14, **caractérisé par le fait que** le bouchon (3) et/ou le manchon (2) comportent une protubérance faisant saillie sur leur surface extérieure et **par le fait que** le bouchon (3) et/ou le manchon (2) présentent un profil elliptique ou ovoïde.
